# EUROPÄISCHE PATENTSCHRIFT

(11) **EP 0 340 851 B1**
(45) Veröffentlichungstag und Bekanntmachung des Hinweises auf die Patenterteilung: **20.07.1994**
(21) Anmeldenummer: 89201084.4
(22) Anmeldetag: 27.04.1989
(51) Int. Cl.: B41J 35/14, B41J 33/58

(54) **Farbbandführungsvorrichtung für ein Schreibgerät**
Ink ribbon guide in a recorder
Guide pour rubans encreurs dans un dispositif d'écriture

(30) Priorität: 03.05.1988 DE 3814926
(43) Veröffentlichungstag der Anmeldung: 08.11.1989
(73) Patentinhaber: PSI PRINTER SYSTEMS INTERNATIONAL GMBH, 57080 Siegen (DE)
(72) Erfinder: Dürr, Heinrich, D-5901 Wilnsdorf 2 (DE); Adamek, Manfred, D-5242 Kirchen-Freusburg (DE)
(74) Vertreter: Meier, Friedrich, Dipl.-Ing.

(56) Entgegenhaltungen:
- EP-A- 0 158 963
- EP-A- 0 175 010
- DE-A- 3 607 081
- GB-A- 543 058
- PATENT ABSTRACTS OF JAPAN, Band 11, Nr. 90 (M-573)[2537], 20. März 1987; JP-A-61 242870

## Beschreibung

Die Erfindung bezieht sich auf ein Schreibgerät, z.B. Nadeldrucker,
- mit einer lösbar im Gehäuse gelagerten Farbbandkassette, die zwei zur Schreibwalze gerichtete Arme zur Führung eines Farbbandes aufweist und die um eine im Bereich der Farbbandkassette liegende Achse parallel zur Schreibwalze schwenkbar angeordnet ist, und
- mit einer quer zur Zeilenrichtung verstellbaren, der Führung des Farbbandes dienenden Farbbandgabel, die an einem Ende gelenkig und längsverschieblich auf einem Führungselement zwischen den Armen angeordnet und am anderen Ende lösbar mit einem Schlitten eines in Zeilenrichtung verschiebbaren Druckkopfes gekoppelt ist.

Eine derartige Bauart ist z.B. durch die EP-A-0 158 963 bekannt geworden. Bei dieser bekannten Bauart enthält die Farbbandkassette ein Mehrfarbenband, das mit Hilfe der quer zur Zeilenrichtung verstellbaren Farbbandgabel verstellt werden kann und somit einen Druck in verschiedenen Farben ermöglicht. Dabei erfolgt die Führung der Farbbandgabel durch einen zwischen den beiden Armen gespannten Draht.

Durch die GB-A-543 058 ist ein Schreibgerät mit einem zwei Arme aufweisenden schwenkbaren Rahmen bekannt geworden, wobei zwischen den freien Enden der Arme ein Zweifarben-Farbband gefuhrt ist, das über zwei Spulen auf- bzw. abgewickelt werden kann. Der Rahmen kann so geschwenkt werden, daß entweder die eine oder die andere Farbe des Zweifarben-Farbbandes in Betriebsbereitschaft ist. Darüber hinaus kann das Farbband in eine schräge Position gebracht werden, so daß das Farbband diagonal überstrichen wird. Dies kann z.B. dadurch bewirkt werden, daß einer der beiden Arme höher angeordnet ist als der andere. Damit kann das jeweilige Farbband besser ausgenutzt werden.

Der Erfindung liegt die Aufgabe zugrunde, ein eingangs genanntes Schreibgerät derart zu gestalten, daß auf einfache Weise sowohl ein zuverlässiger Mehrfarben-Betrieb als auch ein zuverlässiger Einfarben-Betrieb ermöglicht werden kann.

Diese Aufgabe wird gemäß der Erfindung dadurch gelöst,
a) daß der Schlitten mit einem an der Farbbandgabel angreifenden Motorgetriebe versehen ist, mit dessen Hilfe eine Farbbandkassette mit einem Mehrfarbenband derart um die Achse schwenkbar ist, daß wahlweise eines der Farbbänder in Druckposition gebracht werden kann,
b) daß das Gerät mit Mitteln zur schrägstellung einer ein Einfarbenband aufweisenden Farbbandkassette versehen ist, mit deren Hilfe die Kassette derart schrägstellbar ist, daß der Druckkopf das Einfarbenband über eine Zeilenbreite hinweg etwa diagonal überstreicht, und
c) daß in beiden Betriebfällen als Führungselement für die jeweilige Farbbandgabel eine zwischen den Armen der Kassette befestigte starre Leitstange vorgesehen ist.

Die Bauart gemäß der Erfindung ermöglicht somit auf einfache Weise sowohl einen Betrieb mit einem Mehrfarbenband durch Parallelverschiebung, d.h. Querverstellung, der Farbbandgabel als auch einen Betrieb mit einem Einfarbenband durch Schrägstellung der Farbbandkassette und damit des Farbbandes, und zwar mit ein und derselben Bauart der Farbbandkassette. Bei einem Betrieb mit einem Mehrfarbenband wird die Farbbandgabel und somit das Farbband unmittelbar und direkt in Position gebracht, womit eine sehr genaue Einstellung und Führung des Farbbandes ermöglicht wird. Somit ergibt sich eine robuste, zuverlässige Bauart bei einer hohen Positioniergenauigkeit des Mehrfarbenbandes. Ferner ergeben sich durch die direkte Betätigung des Motorgetriebes kurze Positionierschaltzeiten. Bei einem Betrieb mit einem Einfarbenband kann die gesamte Breite des Einfarbenbandes ausgenutzt werden. Bei beiden Betriebsarten wird die Kassette über die starre Leitstange gestützt, wodurch eine exakte Führung ermöglicht wird.

In Ausgestaltung der Erfindung ist vorgesehen, daß bei Einsatz einer Farbbandkassette mit einem Einfarbenband die Kassette zur Herstellung einer Schräglage im Bereich der seitlichen Führungsarme Ansätze aufweist, die mit Gehäusevorsprüngen zusammenwirken und z.B. durch Ausbrechen hergestellt werden können. Diese Bauweise ermöglicht eine einfache Schrägstellung der Farbbandkassette.

In weiterer Ausgestaltung der Erfindung ist vorgesehen, daß bei Einsatz einer Farbbandkassette mit einem Mehrfarbenband zur Parallelverstellung (Querverstellung) die Farbbandgabel mit einer Zahnstange versehen ist, die mit dem auf dem Schlitten angeordneten Motorgetriebe in Eingriff steht.

Da die jeweilige Farbbandkassette mit den Führungsarmen eine Drehbewegung um die Drehachse macht, ist in weiterer Ausgestaltung der Erfindung die Farbbandgabel vorzugsweise über eine Langlochverbindung an der Leitstange befestigt.

Bei einem Betrieb mit einer ein Einfarbenband aufweisenden Farbbandkassette steht die zugehörige Farbbandgabel nicht mit dem auf dem Schlitten des Druckkopfes befestigten Motorgetriebe in Verbindung und wird somit nicht von dem Motorgetriebe betätigt. Dabei besitzt die zugehörige Farbbandgabel dieser Farbbandkassette z.B. keine Zahnstange, die mit dem Motorgetriebe in Verbindung treten könnte. Damit ist der mit dem Motorgetriebe versehene Druckkopf sowohl für einen Ein- als auch für einen Mehrfarben-Betrieb geeignet.

In der Zeichnung sind in den Fig. 1 bis 5 Ausführungsbeispiele des Gegenstandes gemäß der Erfindung dargestellt.
- Fig. 1: zeigt eine Teilansicht eines Nadeldruckers für Mehrfarbenbetrieb, mit Blick auf die Breitseite einer Farbbandkassette,
- Fig. 2: zeigt eine geschnittene Seitenansicht gemäß Fig. 1 in einem ersten Betriebszustand,
- Fig. 3: zeigt eine geschnittene Seitenansicht gemäß Fig. 1 in einem zweiten Betriebszustand,
- Fig. 4: zeigt eine Vorderansicht eines Nadeldruckers für Einfarbenbetrieb und
- Fig. 5: zeigt eine geschnittene Seitenansicht gemäß Fig. 4.

Fig. 1 bis 5 zeigen im Ausschnitt einen Teil eines Nadeldruckers mit einem Druckkopf 10, der auf einem Schlitten 11 befestigt ist. Schlitten 11 mit Druckkopf 10 sind auf einer Welle 12 in Längsrichtung hin und her verschiebbar. Mit 13 ist eine Farbbandkassette bezeichnet, die mit seitlichen, in Richtung einer nicht dargestellten Druckwalze sich erstreckenden Führungsarmen 14 versehen ist. Zwischen den Führungsarmen 14 erstreckt sich in Fig. 1 bis 3 ein Vierfach-Farbband 15 mit vier Farbspuren 15 a - d, das zwischen den Führungsarmen 14 durch eine Farbbandgabel 16 geführt wird. Die Farbbandgabel 16 ist mit dem Schlitten 11 gekoppelt und bewegt sich somit mit dem Schlitten 11 hin und her. Die Kopplung ist derart, daß die Farbbandgabel (siehe Fig. 4) schräg gestellt werden kann. Die Farbbandgabel 16 ist an ihrem freien Ende mit einem Führungsteil 16 a über eine Langlochverbindung 17 an einer Leitstange 18 angelenkt, die ihrerseits in den seitlichen Führungsarmen 14 gelagert ist. Mit 19 ist ein Motorgetriebe bezeichnet, das auf dem Schlitten 11 angeordnet ist. Gemäß Fig. 1 bis 3 ist die Farbbandgabel 16 mit einer Zahnstange 20 versehen, die mit dem Motorgetriebe 19 kämmt. Die Farbbandkassette 13 ist über eine Achse 21 z.B. im Gehäuse des Nadeldruckers drehbar gelagert. Bei dem Einfarbenbetrieb gemäß Fig. 4 und 5 trägt der Schlitten 11 im vorliegenden Ausführungsbeispiel ebenfalls ein Motorgetriebe, jedoch ist hierbei die Farbbandgabel 16′ nicht mit einer Zahnstange versehen. Mit 22 ist in Fig. 4 ein Ansatz bezeichnet, der zur Schrägstellung der Farbbandkassette 13 dient und auf einem Vorsprung 23, z.B. des Gehäuses, aufliegt.

Gemäß Fig. 1 bis 3 erfolgt die Parallelverstellung der Farbbandkassette 13 durch Betätigung des Motorgetriebes 19, wobei über die Zahnstange 20 eine Verstellung quer zur Zeilenrichtung erfolgt und zwar derart, daß die Leitstange 18 immer parallel zur Welle 12 bzw. zur nicht dargestellten Druckwalze verläuft. Fig. 2 zeigt die Kassette 13 in einer oberen Stellung, wobei der untere Bereich des Farbbandes 15 bedruckt wird. Gemäß Fig. 3 wurde die Farbbandkassette 13 um die Achse 21 in eine untere Stellung geschwenkt, so daß nunmehr der obere Teil des Farbbandes 15 bedruckt werden kann. Diese Verstellbarkeit mit Hilfe des Motorgetriebes ermöglicht eine sehr genaue Positionierung des Farbbandes, so daß jede der auf dem Farbband vorhandenen Farbspuren problemlos eingestellt und eingehalten werden kann.

Gemäß Fig. 4 und 5 ist die Farbbandkassette 13 nicht um die Achse 21 geschwenkt worden, vielmehr wurde die gesamte Farbbandkassette mit dem Einfarbenband 24, den Führungsarmen 14, der Leitstange 18 und der Farbbandgabel 16' derart verstellt, daß die Leitstange 18 schräg zur nicht dargestellten Druckwalze bzw. zur Welle 12 liegt. Die Schrägstellung ist durch den Ansatz 22 bewirkt, der auf dem Vorsprung 23 aufliegt. Durch die Schrägstellung wird erreicht, daß der parallel zur Welle 12 laufende Druckkopf 10 das Einfarbenband 24 diagonal überstreicht, so daß eine optimale Ausnutzung des eingelegten, automatisch durchgezogenen Farbbandes 24 erfolgt. Der in Fig. 4 und 5 erkennbare Motorantrieb 19 hat hier keine Bedeutung, da die Farbbandgabel 16' keine Zahnstange besitzt und somit von dem Motorantrieb 19 nicht betätigt werden kann.

## Patentansprüche

1. Schreibgerät, z.B. Nadeldrucker,
- mit einer lösbar im Gehäuse gelagerten Farbbandkassette (13), die zwei zur Schreibwalze gerichtete Arme (14) zur Führung eines Farbbandes (15, 24) aufweist und die um eine im Bereich der Farbbandkassette (13) liegende Achse (21) parallel zur Schreibwalze schwenkbar angeordnet ist, und
- mit einer quer zur Zeilenrichtung verstellbaren, der Führung des Farbbandes (15, 24) dienenden Farbbandgabel (16, 16'), die an einem Ende gelenkig und längsverschieblich auf einem Führungselement (18) zwischen den Armen (14) angeordnet und am anderen Ende lösbar mit einem Schlitten (11) eines in Zeilenrichtung verschiebbaren Druckkopfes (10) gekoppelt ist,
dadurch gekennzeichnet,
a) daß der Schlitten (11) mit einem an der Farbbandgabel (16) angreifenden Motorgetriebe (19) versehen ist, mit dessen Hilfe eine Farbbandkassette mit einem Mehrfarbenband (15) derart um die Achse (21) schwenkbar ist, daß wahlweise eines der Farbbänder (15a bis 15d) in Druckposition gebracht werden kann,
b) daß das Gerät mit Mitteln (22, 23) zur Schrägstellung einer ein Einfarbenband (24) aufweisenden Farbbandkassette versehen ist, mit deren Hilfe die Kassette derart schrägstellbar ist, daß der Druckkopf (10) das Einfarbenband (24) über eine Zeilenbreite hinweg etwa diagonal überstreicht und
c) daß in beiden Betriebsfällen als Führungselement für die jeweilige Farbbandgabel (16, 16') eine zwischen den Armen (14) der Kassette befestigte starre Leitstange (18) vorgesehen ist.

2. Schreibgerät nach Anspruch 1, dadurch gekennzeichnet, daS die Farbbandgabel (16, 16') über eine Langlochverbindung (17) an der Leitstange (18) befestigt ist.

3. Schreibgerät nach Anspruch 1 oder 2, dadurch gekennzeichnet, daß bei Einsatz einer Farbbandkassette (13) mit einem Mehrfarbenband (15) zur Parallelverstellung (Querverstellung) die Farbbandgabel (16) mit einer Zahnstange (20) versehen ist, die mit dem auf dem Schlitten (11) angeordneten Motorgetriebe (19) in Eingriff steht.

4. Schreibgerät nach Anspruch 1 oder 2, dadurch gekennzeichnet, daß bei Einsatz einer Farbbandkassette (13) mit einem Einfarbenband (24) die Kassette (13) zur Herstellung einer Schräglage im Bereich der seitlichen Führungsarme (14) vorgesehene Ansätze (22) aufweist, die mit Gehäusevorsprüngen (23) zusammenwirken.

5. Schreibgerät nach Anspruch 4, dadurch gekennzeichnet, daß die Ansätze (22) durch Ausbrechen aus der Farbbandkassette (13) herstellbar sind.

## Claims

1. A writing device, for example a needle printer
- with an ink ribbon cassette (13) detachably journalled in the housing, having two arms (14) extending in the direction of the platen for guiding a ink ribbon (15,24), and arranged so as to be pivotable parallel to the platen about an axis (21) which lies within the range of the ink ribbon cassette (13), and
- with an ink ribbon fork (16,16') which is adjustable transversely to the line direction, which serves to guide the ink ribbon (15,24), which is arranged at one end between the arms (14) on a guiding element (18) by means of a hinge and with a longitudinal sliding possibility, and which at the other end is detachably coupled to a slide (11) of a print head (10) which is movable in the line direction,
characterized in that
a) the slide (11) is provided with a motor drive (19) which engages the ink ribbon fork (16) and by means of which a ink ribbon cassette with a multi-colour ribbon (15) is pivotable about the axis (21) such that one of the colour strips (15a to 15d), as desired, can be brought into the printing position,
b) the device is provided with means (22,23) for positioning an ink ribbon cassette containing a single-colour ribbon (24) obliquely, whereby the cassette can be positioned obliquely such that the print head (10) traverses the single-colour ribbon (24) approximately diagonally over a line width, and
c) a rigid guiding rod (18) fastened between the arms (14) of the cassette is provided as a guiding element for the relevant ink ribbon fork (16,16') in both operational modes.

2. A writing device as claimed in Claim 1, characterized in that the ink ribbon fork (16,16') is fastened to the guiding rod (18) by means of a slot connection (17).

3. A writing device as claimed in Claim 1 or 2, characterized in that, with the use of a ink ribbon cassette (13) containing a multi-colour ribbon (15), the ink ribbon fork (16) is provided with a rack (20) which engages the motor drive (19) arranged on the slide (11) for the purpose of parallel shifting (transverse adjustment).

4. A writing device as claimed in Claim 1 or 2, characterized in that the ink ribbon cassette (13) containing a single-colour ribbon (24) comprises projections (22) in the region of the lateral guiding arms (14) for achieving an oblique position, which projections (22) cooperate with protrusions (23) of the housing.

5. A writing device as claimed in Claim 4, characterized in that the projections (22) can be manufactured through breaking-out from the ink ribbon cassette (13).

## Revendications

1. Imprimante, par exemple imprimante à aiguilles, comportant
- une cassette à ruban encreur (13) logée de façon amovible dans le boîtier et présentant deux bras (14) dirigés vers le cylindre d'impression pour guider un ruban encreur (15, 24), cassette qui est disposée autour d'un axe (21), situé au niveau de la cassette à ruban encreur (13), de façon à pouvoir pivoter parallèlement au cylindre d'impression et
- une fourche à ruban encreur (16, 16') pouvant être déplacée transversalement au sens des lignes et servant à guider le ruban encreur (15, 24), fourche qui, à l'une de ses extrémités, est disposée sur un élément de guidage (18), entre les bras (14), de façon à pouvoir articuler et coulisser longitudinalement sur celui-ci et qui, à son autre extrémité, est couplée de façon détachable à un chariot (11) d'une tête d'impression (10) pouvant être déplacée dans le sens des lignes,
caractérisée en ce que
a) le chariot (11) est muni d'un entraînement par moteur (19) agissant sur la fourche à ruban encreur (16) et permettant de faire pivoter une cassette contenant un ruban encreur à plusieurs couleurs (15) autour de l'axe (21) de façon que l'un des rubans encreurs (15a à 15d) peut au choix être amené dans la position d'impression,
b) l'imprimante est munie de moyens (22, 23) pour la mise en position oblique d'une cassette contenant un ruban encreur à une couleur (24), moyens permettant d'incliner la cassette de façon que la tête d'impression (10) balaye le ruban encreur à une couleur (24) à peu près diagonalement sur une largeur de ligne et
c) dans les deux modes de fonctionnement, comme élément de guidage de la fourche pour ruban encreur (16, 16'), il est prévu une tige de guidage rigide (18) fixée entre les bras (14) de la cassette.

2. Imprimante selon la revendication 1, caractérisée en ce que la fourche à ruban encreur (16, 16') est fixée par un assemblage à trou oblong (17) à la tige de guidage (18).

3. Imprimante selon la revendication 1 ou 2, caractérisée en ce que lors de l'utilisation d'une cassette (13) contenant un ruban encreur à plusieurs couleurs (15), la fourche (16), dur le déplacement parallèle (le mouvement transversal), est munie d'une crémaillère (20) qui est en prise avec l'entraînement par moteur (19) disposé sur le chariot (11).

4. Imprimante selon la revendication 1 ou 2, caractérisée en ce que lors de l'utilisation d'une cassette (13) contenant un ruban encreur à une couleur (24), la cassette (13), pour la réalisation d'une position oblique, présente, à l'endroit des bras de guidage latéraux (14), des pièces rapportées (22) qui coopèrent avec des saillies (23) du boîtier.

5. Imprimante selon la revendication 4, caractérisée en ce que les pièces rapportées (22) peuvent être réalisées par découpage dans la cassette à ruban encreur (13).
